# FASCICULE DE BREVET EUROPEEN

(11) **EP 3 110 699 B1**
(45) Date de publication et mention de la délivrance du brevet: **20.12.2017**
(21) Numéro de dépôt: 15717012.7
(22) Date de dépôt: 19.02.2015
(51) Int. Cl.: B65B 51/00, B65B 59/00, B65B 61/00, B65B 7/20

(54) **PROCÉDÉ ET MACHINE POUR FERMER DES BOÎTES À SECTION CARRÉE OU RECTANGULAIRE EN RÉDUISANT LEUR HAUTEUR À CELLE DE LEUR CONTENU**
VERFAHREN UND MASCHINE ZUM VERSCHLIESSEN VON KISTEN MIT QUADRATISCHEM ODER RECHTECKIGEM QUERSCHNITT DURCH REDUZIERUNG DER HÖHE DAVON ZUR HÖHE DER INHALTE DAVON
METHOD AND MACHINE FOR CLOSING SQUARE OR RECTANGULAR CROSS-SECTION BOXES BY REDUCING THE HEIGHT OF SAME TO THAT OF THE CONTENTS THEREOF

(30) Priorité: 24.02.2014 FR 1451459
(43) Date de publication de la demande: 04.01.2017
(73) Titulaire: B+ Equipment (SAS), 13400 Aubagne (FR)
(72) Inventeur: DOMINICI, Bernard, F-13420 Gemenos (FR); CASANOVA, Robert, F-13008 Marseille (FR); PETERS, Joris, F-13400 Aubagne (FR); DURAND, Claude, F-13420 Gemenos (FR)
(74) Mandataire: Weber, Etienne Nicolas
(86) Numéro de dépôt international: PCT/FR2015/050399
(87) Numéro de publication internationale: WO 2015/124869

(56) Documents cités:
- EP-A1- 0 645 309
- EP-A1- 1 832 413
- EP-A1- 2 684 802
- DE-A1-102012 004 208
- FR-A1- 2 292 626
- FR-A1- 2 606 367
- FR-A1- 2 878 230
- FR-A1- 2 919 520

## Description

La présente invention est relative à un procédé pour fermer des boîtes en carton, carton ondulé ou en matière en feuilles analogue, dont la section est par exemple carrée ou rectangulaire, tout en réduisant, lorsque cela s'avère souhaitable, la hauteur de ces boîtes à celle de leur contenu. Elle vise aussi une machine permettant la réalisation des différentes étapes de ce procédé.

Le domaine technique de l'invention est celui des machines de conditionnement, de découpe, de fabrication ou de fermeture d'emballages ou de fabrication et mise en oeuvre de procédés et de matériaux de calage pour de tels emballages.

La présente invention est plus particulièrement relative à la fermeture et à l'ajustement de hauteur de boîtes utilisées pour la préparation de commandes mono ou multi-articles et plus généralement de boîtes utilisées pour le conditionnement en vue de leur expédition à des clients ou autres destinataires, d'objets divers dont le nombre et le volume unitaire, et donc également le volume global, varient d'une boîte à une autre.

On sait que les boîtes de ce type sont formées par des machines, à partir d'un ou plusieurs flans de matière en feuille rigide et pliable comportant différents volets et rabats solidarisés entre eux par collage ou par ruban adhésif.

On connaît des boîtes qui, après formage, sont composées de cinq parois, soit un fond de forme carrée ou rectangulaire et une ceinture composée de quatre parois latérales assemblées entre elles à angle droit en formant des arêtes. Les boîtes de ce type sont par exemple connues sous le nom de "demi-caisses américaines", "barquettes" ou "caisses cloche". Ces boîtes sont habituellement, après remplissage, fermées par un couvercle. On connaît aussi des couvercles qui possèdent quatre volets qui sont rabattus et collés sur les côtés de la boîte. On connaît également des couvercles dont les différents volets sont préalablement mis en forme par emboîtement ou par collage ; ces couvercles sont insérés sur le dessus de la boîte et solidarisés à la boîte par collage, agrafage ou par un lien métallique ou plastique.

On connaît encore des boîtes qui, après formage, sont composées d'un fond et de quatre parois latérales, comme les boîtes précédemment décrites, ainsi que de quatre volets supérieurs. Chacun de ces volets supérieurs est relié à l'une des parois latérales de la boîte par une ligne de pliage. Les boîtes de ce type sont connues sous le nom de "caisses américaines". Ces boîtes sont, après remplissage, fermées par repli des quatre volets supérieurs dans le plan horizontal et maintien de ces volets par collage, agrafage ou par un lien métallique ou plastique.

Toutes les boîtes décrites ci-dessus, et, d'une manière générale, la plupart des boîtes utilisées pour le conditionnement des articles ont pour caractéristique commune d'offrir un volume utile constant après fabrication et fermeture.

Différents produits sont souvent employés par les utilisateurs ou intégrés aux machines de formage ou de fermeture de boîtes, pour caler les différents objets préalablement conditionnés, dont le volume global peut varier d'une boîte à une autre.

Cette solution présente de nombreux inconvénients. En effet :
- ces produits de calage sont souvent onéreux ;
- sauf lorsqu'ils sont fabriqués avec le même matériau que l'emballage lui-même, ils doivent être nécessairement désolidarisés de l'emballage en carton avant collecte et recyclage éventuel des déchets correspondants ; d'autre part, les matériaux utilisés sont, le plus souvent, difficilement recyclables ; cette collecte et ce recyclage sont donc des opérations complexes et très onéreuses ;
- leur mise en oeuvre est difficile et nécessite, soit des machines automatisées complexes, soit un grand nombre d'heures de main d'oeuvre ; le coût de ces opérations est donc élevé ;
- le volume expédié, qui devrait être idéalement égal au volume de la boîte fabriquée, est, le plus souvent, très largement supérieur au volume utile, qui est égal au volume des objets disposés à l'intérieur de la boîte ; il en résulte des coûts de transport élevés pour lesdites boîtes.

On connaît également des procédés qui consistent à réduire la hauteur des boîtes afin de la ramener au plus près de la hauteur des produits conditionnés.

On connaît, en particulier, un procédé (EP 2.684.802 A1) qui consiste à découper et éliminer la partie haute des boîtes, située au-dessus du niveau supérieur de la pile d'objets logés dans lesdites boîtes, de manière à réduire la hauteur de celle-ci à la hauteur utile de ces dernières. Ce document décrit un procédé pour réduire la hauteur d'une boîte réalisée dans un matériau pliable, composée d'un fond et d'au moins quatre parois latérales, jusqu'au niveau du sommet de la pile d'objets préalablement disposés dans ladite boîte, sans enlèvement d'une partie de matière de ladite boîte, mais en repliant vers le centre de ladite boîte les parties hautes desdites parois latérales. Selon ce procédé :
- on coupe les liaisons entre lesdites parois latérales, le long de la partie supérieure des arêtes verticales de ladite boîte, entre le haut desdites parois verticales de la boîte et le niveau du sommet de ladite pile d'objets préalablement disposés dans cette dernière,
- on replie ensuite toutes les parties hautes desdites parois latérales vers l'intérieur de ladite boîte pour les ramener dans un plan sensiblement horizontal.

Des procédés analogues sont décrits dans les documents FR-2.292.626, FR 2.919.520, EP 1.832.413.

Le procédé décrit dans le document EP 2.684.802 présente des inconvénients qui se retrouvent dans les trois autres documents susmentionnés. Notamment :
- la découpe de la boîte est une opération délicate qui suppose la mise en oeuvre d'outils coupants dangereux et soumis à une usure rapide, de sorte qu'ils doivent être fréquemment aiguisés ou remplacés ;
- l'élimination automatique de la partie haute coupée de la boîte est une opération difficile qui génère par ailleurs des poussières et autres déchets qui doivent être collectés et évacués ;
- l'automatisation de ce procédé nécessite la réalisation de machines complexes.

Le document EP 2.684.802 décrit également une machine pour le calage et le confinement d'objets à l'intérieur d'une boîte réalisée dans un matériau pliable, par exemple en carton et composée d'un fond de forme carrée ou rectangulaire, ou approximativement carrée ou rectangulaire, et de quatre parois latérales, cette machine comportant un outillage permettant d'adapter la hauteur du volume utile de la boîte à la hauteur de la pile d'objets logés dans celle-ci et d'assurer la fermeture de ladite boîte, et des moyens permettant de déplacer cet outillage de sorte à le positionner au-dessus de la boîte, ou des moyens permettant de déplacer ladite boîte pour la positionner au-dessous dudit outillage.

Des machines similaires sont connues par les documents FR 2.292.626, FR 2 919 520, EP 1 832 413.

On connaît aussi les documents EP-1 817 483 et FR-2 818 230 qui décrivent une machine et un procédé, lequel consiste à découper les quatre arêtes verticales d'une boîte, depuis le haut de celle-ci jusqu'à une altitude correspondant sensiblement à celle du sommet de la pile d'objets conditionnés puis à réaliser un rainage (ou rainurage) horizontal sur chacune des quatre parois latérales de la boîte à cette même altitude, et enfin à replier vers l'intérieur de la boîte, autour de ces rainages horizontaux et d'un angle sensiblement égal à 90°, la partie haute de ces quatre parois verticales. Ce procédé permet également d'ajuster la hauteur de la boîte en la réduisant à la hauteur utile. En outre, lorsque la distance entre le sommet de la pile d'objets et le haut de la boîte est égale ou supérieure à la demi-largeur de la boîte, la partie haute de l'une des deux parois latérales parallèles à la longueur de la boîte doit au moins venir au contact et éventuellement passer au-dessus de la partie haute de la deuxième paroi latérale parallèle à la longueur de la boîte lors du repliement, de telle manière que celles-ci occupent, après repliement complet, la totalité de la surface supérieure de la boîte, éventuellement en se superposant partiellement au centre de ladite boîte. Il est ainsi possible de fermer simplement ladite boîte en procurant un moyen pour maintenir lesdites parties hautes en position repliée, par exemple par collage.

Ce dernier procédé présente néanmoins également des inconvénients, tels que :
- la découpe des quatre arêtes verticales est une opération délicate qui suppose la mise en oeuvre d'outils coupants dangereux et soumis à une usure rapide ;
- ces découpes génèrent des poussières et autres déchets qui polluent le contenu de la boîte, dans laquelle ils peuvent tomber lors de l'exécution desdites découpes.

Le problème posé consiste donc à procurer un moyen de réduire la hauteur d'une boîte, comportant un fond et au moins quatre parois latérales, au plus près des objets préalablement disposés dans cette boîte, et de refermer simultanément ladite boîte en utilisant pour cela la matière qui constitue ladite boîte, sans apport de flanc de matière supplémentaire, et sans l'aide d'un quelconque outil coupant.

La solution au problème posé consiste à procurer un procédé et une machine pour réduire la hauteur d'une boîte d'un matériau pliable, composée d'un fond et d'au moins quatre parois latérales, assemblées entre elles à angle droit en formant des arêtes jusqu'au niveau du sommet de la pile d'objets préalablement disposés dans ladite boîte, sans enlèvement d'une partie de matière de ladite boîte, ni utilisation d'un quelconque outil coupant, mais en repliant vers le centre de ladite boîte les parties hautes desdites parois latérales.

Le procédé employé pour réaliser la réduction de hauteur de ladite boîte est remarquable en ce que :
- on rompt les liaisons entre lesdites parois latérales le long de la partie supérieure des arêtes verticales d'une boîte réalisée dans un matériau pliable, depuis le haut desdites parois latérales de cette boîte jusqu'au niveau du sommet de ladite pile d'objets préalablement disposés dans cette dernière, en exerçant un effort dirigé vers l'extérieur de ladite boîte, sur la partie haute, située au-dessus du niveau du sommet de ladite pile d'objets, d'au moins deux desdites parois latérales ;
- on replie simultanément, vers l'extérieur de ladite boîte, lesdites parties hautes sur lesquelles on exerce ledit effort ;
- on replie ensuite toutes les parties hautes desdites parois latérales vers l'intérieur de ladite boîte pour les ramener dans un plan sensiblement horizontal, parallèle au fond de la boîte.

Dans un mode de mise en oeuvre avantageux du procédé de l'invention, après repliement de toutes lesdites parties hautes dans un plan sensiblement horizontal, et parallèle au fond de la boite, celles-ci obturent complètement l'ouverture de ladite boîte, et on maintient lesdites parties hautes dans ledit plan horizontal, par exemple par collage, cerclage, apposition de ruban adhésif, enveloppage par un film plastique ou une feuille de papier ou tout autre moyen équivalent connu en soi ou à la portée de l'homme du métier, ce qui a pour effet de maintenir fermée ladite boîte.

Avantageusement, pour exercer ledit effort sur lesdites parois latérales et replier les parties hautes desdites parois latérales vers l'extérieur de ladite boîte, on saisit lesdites parois latérales dans une zone située entre le haut de ladite boîte et le niveau du sommet de ladite pile d'objets et de préférence à proximité desdites arêtes verticales, au moyen d'organes de préhension, par exemple constitués par des pinces comportant, chacune, au moins deux mâchoires, l'une agissant sur la face externe de la paroi, l'autre agissant sur la face interne de la paroi, puis on fait pivoter en direction de l'extérieur de ladite boîte chacune desdites pinces et donc chacune desdites parties hautes, autour d'un axe de rotation sensiblement situé sur lesdites parois latérales et au niveau du sommet de ladite pile d'objets.

D'autre part, le rabattement des parties hautes séparées des parois latérales, en direction du centre de la boîte, est réalisé au moyen d'organes pousseurs.

Dans un mode de mise en oeuvre avantageux, pour saisir lesdites parois latérales à l'aide desdites pinces, on déplace au préalable ladite boîte vers l'ensemble desdites pinces, ou on déplace l'ensemble desdites pinces vers ladite boîte, d'un mouvement perpendiculaire au fond de ladite boîte, et le mouvement correspondant est stoppé lorsqu'on détecte, par exemple à l'aide d'un capteur, un mouvement relatif entre lesdites pinces et un palpeur, dont la forme et les dimensions générales correspondent sensiblement à celles dudit fond, lorsque ledit palpeur vient au contact du sommet de ladite pile d'objets.

Avantageusement, avant de replier les parties hautes desdites parois latérales vers l'intérieur de ladite boîte, on réalise un rainage (également appelé rainurage) au niveau de l'axe de rotation autour duquel doit s'effectuer le repliement, situé sur lesdites parois latérales et au niveau du sommet de ladite pile d'objets.

Ce rainurage peut s'effectuer sur une longueur réduite, de sorte à constituer une amorce de pliage, favorisant la formation d'une ligne de pliage continue lors du rabattement des parties hautes des parois latérales qui ne sont plus reliées entre-elles, en direction du centre de la boîte, cette amorce de pliage pouvant être réalisée lorsque les pinces viennent pincer les parties hautes des parois latérales de la boîte 1.

Dans un mode de mise en oeuvre avantageux, ladite boîte utilisée, possède des découpes de hauteur réduite et au plus égale à la demi-largeur de ladite boîte, réalisées depuis le haut de ladite boîte, au niveau des arêtes verticales où sont situées les liaisons entre lesdites parois latérales.

Avantageusement, on dépose un cordon de colle sur la face interne d'au moins l'une desdites parties hautes et on replie tout d'abord lesdites parties hautes non encollées, puis on replie ladite partie haute préalablement encollée, de telle manière que ledit cordon de colle solidarise au moins deux desdites parties hautes entre elles et maintienne l'ensemble desdites parties hautes dans un plan sensiblement horizontal.

Dans un mode de mise en oeuvre avantageux, on dépose un cordon de colle sur la face interne d'au moins l'une desdites parties hautes ainsi qu'un ou plusieurs cordons de colle sur la face interne et/ou externe d'au moins une autre desdites parties hautes et on replie tout d'abord lesdites parties hautes non encollées puis on replie successivement lesdites parties hautes préalablement encollées de telle manière que lesdits cordons de colle ne viennent pas au contact desdits objets mais solidarisent plusieurs desdites parties hautes entre elles et maintiennent l'ensemble desdites parties hautes dans un plan sensiblement horizontal.

Avantageusement, lesdits cordons de colle sont parallèles entre eux et le dépôt desdits cordons de colle est obtenu par projection de colle issue d'un réservoir de colle à l'aide de buses d'encollage fixes, lors du déplacement de ladite boîte dans une direction parallèle auxdits cordons de colle.

La mise en oeuvre de ce procédé permet donc de réduire la hauteur de la boîte à la hauteur utile correspondant à la hauteur de la pile d'objets préalablement disposés dans ladite boîte, et cette réduction de hauteur est obtenue sans enlèvement de matière ni l'utilisation d'un quelconque outil coupant.

La mise en oeuvre de ce procédé permet, d'autre part, de fermer ladite boîte sans ajout de matière mais en utilisant seulement la matière qui constitue le corps de ladite boîte.

Ainsi, l'invention procure un procédé efficace, robuste et économique pour réduire le volume de ladite boîte et la fermer, ceci en raison de l'absence d'outil coupant soumis à usure et du fait qu'il n'est pas nécessaire d'apporter un ou plusieurs flancs de matière supplémentaires.

Les avantages procurés par l'invention seront mieux compris au travers de la description suivante qui se réfère aux dessins annexés, qui illustrent, sans aucun caractère limitatif, un mode particulier de mise en oeuvre du procédé selon l'invention.
La figure 1 est une vue isométrique d'une boîte vide utilisable pour la mise en oeuvre du procédé selon l'invention.
La figure 2 est une vue isométrique, avec écorché, d'une boîte du même type, remplie avec un certain nombre d'objets de formes et de dimensions variées.
La figure 3 est une vue isométrique de la boîte après mise en oeuvre des premières étapes du procédé selon l'invention.
La figure 4 est une vue isométrique d'une boîte fermée après adaptation de sa hauteur à celle de son contenu, selon un exemple de mise en oeuvre du procédé selon l'invention.
La figure 5 est une vue isométrique d'une boîte fermée après réduction de sa hauteur, selon un autre exemple de mise en oeuvre du procédé selon l'invention.
La figure 6 est une vue isométrique d'une boîte et d'une partie de machine pour la mise en oeuvre du procédé selon l'invention.
La figure 7 est une vue isométrique de la boîte et de la même partie de machine à une autre étape du procédé selon l'invention.
Les figures 8 et 9 sont deux vues en coupe de la boîte et d'une partie de machine pour la mise en oeuvre du procédé selon l'invention à deux étapes successives.
La figure 10 est une vue isométrique d'une boîte vide utilisable pour la mise en oeuvre du procédé selon l'invention.
Les figures 11 et 12 sont des vues isométriques de la boîte à une étape intermédiaire du procédé suivant deux exemples différents de mise en oeuvre de ce procédé.
La figure 13 est une vue de côté de la boîte et d'une partie de machine pour la mise en oeuvre du procédé selon l'invention.

On se reporte auxdits dessins pour décrire des exemples de réalisation intéressants, bien que nullement limitatifs, de mise en oeuvre du procédé selon l'invention.

On utilise, dans l'exposé qui suit, des mots tels que « parties hautes », « parties basses », « parois latérales », « horizontal », « supérieure », en considérant une boîte reposant, par l'intermédiaire de son fond, sur une surface horizontale. Ces termes n'ont, bien entendu, aucun caractère limitatif.

La figure 1 montre une boîte 1 qui est composée d'un fond 1e et de parois latérales 1a, 1b, 1c et 1d, reliées les unes aux autres à angle droit.

On voit également, sur cette figure, les arêtes verticales 2ab, 2bc, 2cd et 2da qui relient lesdites parois latérales deux à deux.

Selon l'exemple illustré, le fond 1e a une forme rectangulaire, de sorte que la boîte a la forme d'un parallélépipède rectangle. On voit que, selon cet exemple, les parois latérales 1a et 1c sont parallèles à la longueur de la boîte 1 et que les parois latérales 1b et 1d sont parallèles à la largeur de ladite boîte 1.

On souligne que le fond et les parois latérales pourraient avoir une forme différente, par exemple une forme carrée ou une forme générale carrée ou rectangulaire avec angles coupés.

Comme indiqué, cette boîte 1 peut être exécutée en carton ondulé, carton compact ou en tout autre matériau en feuille pliable équivalent présentant la rigidité nécessaire et connu en soi ou à la portée de l'homme de l'art.

La figure 2 montre la boîte 1, composée du fond 1e et des parois latérales 1a, 1b, 1c et 1d, dans laquelle ont été introduits un certain nombre d'objets 3, 4, 5, 6 et 7 de formes et de dimensions variées. Le nombre et la taille des objets peuvent être quelconques, de même que leur rangement dans la boîte. Les objets peuvent en particulier être empilés les uns sur les autres si nécessaire. Afin de justifier et d'autoriser la mise en oeuvre du procédé selon l'invention, la hauteur de la pile d'objets doit être sensiblement inférieure à la hauteur de la boîte, ce qui est presque toujours le cas.

La figure 3 montre ladite boîte 1 après les premières étapes de mise en oeuvre du procédé selon l'invention.

On voit, sur cette figure, les objets 3, 4, 5, 6 et 7, préalablement disposés dans la boîte 1.

On voit également la partie haute 1ah, 1bh, 1ch et 1dh de chacune des parois latérales 1a, 1b, 1c et 1d de la boîte 1, lesdites parties hautes étant situées au-dessus du niveau du sommet de la pile d'objets, c'est à dire, dans l'exemple représenté, au-dessus du niveau de la face supérieure de l'objet 3.

On constate que les liaisons entre lesdites parois latérales, situées au niveau des arêtes 2ab, 2bc, 2cd et 2da, ont été partiellement rompues, de telle manière que lesdites parties hautes 1ah, 1bh, 1ch et 1dh desdites parois latérales ne sont plus reliées entre elles, mais séparées par des entailles 28ab, 28bc, 28cd et 28da. On voit également que lesdites parties hautes ont été ployées vers l'extérieur de la boîte 1 par rotation autour de lignes de pliage 8a, 8b, 8c et 8d et on comprend que ce sont les efforts Fa, Fb, Fc et Fd, exercés respectivement sur chacune desdites parties hautes 1 ah, 1 bh, 1 ch et 1 dh, qui ont entraîné ces ruptures et provoqué ces repliements. Lors de ces ploiements, se forment lesdites lignes de pliage 8a, 8b, 8c et 8d reliant le fond des entailles résultant de la liaison desdites parties hautes.

On comprend également qu'il aurait suffi, dans le cas particulier de mise en oeuvre du procédé illustré, d'exercer un effort sur la partie haute de deux des quatre parois latérales opposées, par exemple les efforts Fa sur la partie haute 1ah et Fc sur la partie haute 1 ch ou par exemple les efforts Fb sur la partie haute 1 bh et Fd sur la partie haute 1 dh, pour provoquer la rupture des liaisons entre lesdites quatre parties hautes 1ah, 1 bh, 1ch et 1dh deux à deux mais que, dans ce cas, seules deux desdites parties hautes auraient été ployées vers l'extérieur de ladite boîte 1.

La figure 4 montre ladite boîte 1 à une étape suivante du procédé selon l'invention.

On voit, sur cette figure, que les quatre parties hautes 1ah, 1 bh, 1ch et 1dh desdites parois latérales 1a, 1b, 1c et 1d ont été repliées vers l'intérieur de la boîte 1, d'un angle sensiblement égal à 90°, par rapport à la partie basse desdites parois latérales. On voit que le repliement des parties hautes 1bh et 1dh des petits côtés de la boîte, a été réalisé avant celui des parties hautes 1ah et 1 ch, de telle manière que les parties hautes 1ah et 1 ch recouvrent partiellement les parties hautes 1 bh et 1 dh après repliement.

On voit aussi que, sur l'exemple illustré sur la figure 4, la hauteur de la pile d'objets est telle que la réduction de hauteur de la boîte 1 est faible, de telle manière que, après repliement, lesdites parties hautes 1ah, 1bh, 1ch et 1dh n'obturent pas complètement la face supérieure de ladite boîte 1, laquelle présente une ouverture centrale.

La figure 5 montre ladite boîte 1 à la même étape du procédé que sur la figure 5 mais dans un autre exemple de mise en oeuvre de ce procédé.

On voit, sur cette figure, que les quatre parties hautes 1ah, 1 bh, 1ch et 1 dh desdites parois latérales 1a, 1b, 1c et 1d ont été repliées vers l'intérieur de la boîte 1, d'un angle sensiblement égal à 90°. On voit que le repliement des parties hautes 1 bh et 1 dh a été réalisé avant celui des parties hautes 1ah et 1ch, de telle manière que les parties hautes 1 ah et 1 ch recouvrent les parties hautes 1 bh et 1 dh après repliement.

On voit aussi, sur l'exemple illustré sur la figure 5, que les parties hautes 1 ah, 1 bh, 1ch et 1dh obturent complètement l'ouverture supérieure d'accès au contenu de ladite boîte 1, après repliement desdites parties hautes en direction du centre de ladite boite. On comprend que la hauteur de la pile d'objets préalablement disposés dans ladite boîte 1 dans l'exemple illustré sur la figure 5, est inférieure à la hauteur de la pile d'objets préalablement disposés dans ladite boîte 1 dans l'exemple illustré sur la figure 4, de sorte que la réduction de hauteur de la boîte 1 dans l'exemple illustré sur la figure 5 est, par conséquent, plus importante que la réduction de hauteur de ladite boîte 1 dans l'exemple illustré sur la figure 4. Pour cette raison, la hauteur desdites parties hautes 1 ah, 1 bh, 1ch, et 1dh avant repliement est, par conséquent, plus importante dans l'exemple illustré sur la figure 5 que dans l'exemple illustré sur la figure 4, et que, pour cette même raison, lesdites parties hautes 1 ah, 1 bh, 1 ch et 1 dh occupent, une fois repliées, une surface plus grande dans l'exemple illustré sur la figure 5, ce qui leur permet d'obturer complètement l'ouverture de ladite boîte 1.

On comprend aussi que, dans le cas d'une boîte à section rectangulaire, tel qu'illustrée sur les figures 1 à 5, ce sont les deux parties hautes 1ah et 1ch des parois latérales 1a et 1c parallèles à la longueur de la boîte qui, une fois repliées, peuvent obturer complètement l'ouverture de ladite boîte 1, à la condition que la hauteur de chacune desdites parties hautes 1 ah et 1 ch avant repliement soit égale ou supérieure à la demi-largeur de ladite boîte 1, ce qui n'est possible que si la hauteur de la pile d'objets préalablement disposés dans ladite boîte 1 est égale ou inférieure à la hauteur initiale de ladite boîte 1 moins la demi-largeur de ladite boîte 1.

On comprend donc qu'il suffit de ne pas remplir la boîte 1 au-dessus d'une limite située à une distance égale à la demi-largeur de ladite boîte 1 par rapport au haut de ladite boîte 1 pour pouvoir obturer complètement l'ouverture de ladite boîte 1 par la mise en oeuvre du procédé selon l'invention.

On conçoit enfin qu'il suffit de maintenir dans le plan horizontal lesdites parties hautes repliées 1ah et 1ch, au moyen d'un procédé de fixation connu en soi ou à la portée de l'homme du métier, par exemple par collage, cerclage, apposition de ruban adhésif, enveloppage par un film plastique ou une feuille de papier ou tout autre moyen équivalent, ce qui permet de maintenir fermée ladite boîte 1.

Selon une autre disposition caractéristique du procédé de l'invention, pour exercer ledit effort Fa, Fb, Fc et Fd sur lesdites parois latérales 1a, 1b, 1c et 1d et replier les parties hautes 1ah, 1bh, 1ch et 1dh desdites parois latérales vers l'extérieur de ladite boîte 1, on saisit lesdites parois latérales dans une zone située entre le haut de ladite boîte et le niveau du sommet de ladite pile d'objets 3, 4, 5, 6 et 7 et, de préférence, à proximité desdites arêtes verticales 2ab, 2bc, 2cd et 2da, par exemple à l'aide de pinces 9a1/10a1, 9a2/10a2, 9b1/10b1, 9b2/10b2, 9c1/10c1, 9c2/10c2, 9d1/10d1 et 9d2/10d2 comportant, chacune, au moins deux mâchoires, l'une (9a1, 9a2, 9b1, 9b2, 9c1, 9c2, 9d1 et 9d2) agissant sur la face externe de la paroi, l'autre (10a1, 10a2, 10b1, 10b2, 10c1, 10c2, 10d1 et 10d2) agissant sur la face interne de la paroi. Chaque pince 9a1/10a1, 9a2/10a2, 9b1/10b1, 9b2/10b2, 9c1/10c1, 9c2/10c2, 9d1/10d1 et 9d2/10d2, comprend deux mâchoires de forme allongée, respectivement 9a1, 9a2, 9b1, 9b2, 9c1, 9c2, 9d1 et 9d2, 10a1, 10a2, 10b1, 10b2, 10c1, 10c2, 10d1 et 10d2, dont l'ouverture et la fermeture sont obtenues au moyen de vérins ou autres actionneurs (non représentés) permettant d'exercer sur au moins l'une des mâchoires et, de préférence, sur chacune desdites mâchoires, un effort qui tend à les rapprocher de la mâchoire qui se trouve en vis-à-vis, de l'autre côté de la paroi latérale de la boite.

Après positionnement des pinces sur les parties hautes des parois latérales de la boite,on fait pivoter, en direction de l'extérieur de ladite boîte 1, chacune desdites pinces et donc chacune desdites parties hautes, autour d'un axe de rotation 11a, 11b, 11c et 11d sensiblement situé sur lesdites parois latérales et au niveau du sommet de ladite pile d'objets.

La figure 6 montre ladite boîte 1 à l'une des premières étapes du procédé selon l'invention.

On voit, sur cette figure, des moyens mis en place pour saisir la partie haute des parois latérales 1a, 1b, 1c et 1d de ladite caisse 1, sous la forme de couples de pinces 9a1/10a1, 9a2/10a2, 9b1/10b1, 9b2/10b2, 9c1/10c1, 9c2/10c2, 9d1/10d1 et 9d2/10d2 comportant chacune deux mâchoires, l'une 9a1, 9a2, 9b1, 9b2, 9c1, 9c2, 9d1 et 9d2 agissant sur la face externe de la paroi, l'autre 10a1, 10a2, 10b1, 10b2, 10c1, 10c2, 10d1 et 10d2 agissant sur la face interne de la paroi.

On voit que, dans l'exemple illustré sur la figure 6, la partie haute de chacune desdites parois latérales est saisie par deux pinces et que ces pinces sont situées à proximité des arêtes verticales 2ab, 2bc, 2cd et 2da au niveau desquelles lesdites parois latérales sont reliées entre elles deux à deux.

On comprend qu'il serait aussi possible d'utiliser une seule pince de grande largeur pour saisir chacune desdites parois latérales, voire un plus grand nombre de pinces moins larges.

On voit aussi, sur la figure 6, que l'extrémité basse des mâchoires desdites pinces se situe à une altitude sensiblement égale à celle du sommet de la pile d'objets préalablement disposés dans ladite boîte 1, c'est à dire, dans l'exemple représenté, au-dessus du niveau de la face supérieure de l'objet 3.

La figure 7 montre ladite boîte 1 à l'étape suivante du procédé selon l'invention.

On voit, sur cette figure, que chacune desdites pinces 9a1/10a1, 9a2/10a2, 9b1/10b1, 9b2/10b2, 9c1/10c1, 9c2/10c2, 9d1/10d1 et 9d2/10d2 a pivoté autour d'un axe horizontal 11a, 11b, 11c et 11d situé sur la paroi latérale 1a, 1b, 1c et 1d préalablement saisie par lesdites pinces, à une altitude sensiblement égale à celle de l'extrémité basse des mâchoires desdites pinces, dont on sait qu'elle est sensiblement identique à l'altitude du sommet de la pile d'objets préalablement disposés dans ladite boîte 1.

On comprend que le fait de faire pivoter lesdites pinces a permis d'exercer un effort de basculement sur la partie haute 1ah, 1bh, 1ch et 1 dh desdites parois latérales, dirigé vers l'extérieur de la boîte 1 et que cet effort s'est transmis sur les liaisons entre lesdites parties hautes deux à deux, et a permis de rompre ces liaisons et que c'est parce que cette rupture s'est produite que lesdites parties hautes ont pu être repliées vers l'extérieur de ladite boîte 1.

On voit ainsi que lesdites liaisons ont été rompues sous le seul effet de ce mouvement de rotation, sans l'action directe d'aucun organe sur lesdites liaisons ni utilisation d'un quelconque outil coupant.

On comprend aussi qu'il aurait suffi de faire pivoter seulement les pinces 9a1/10a1, 9a2/10a2, 9c1/10c1 et 9c2/10c2 autour des axes horizontaux parallèles à la longueur de la boîte 1, ou seulement les pinces 9b1/10b1, 9b2/10b2, 9d1/10d1 et 9d2/10d2 autour des axes horizontaux parallèles à la largeur de la boîte 1 pour rompre les liaisons entre lesdites parties hautes deux à deux mais que, dans ce cas, seulement deux desdites parties hautes auraient été repliées vers l'extérieur de ladite boîte 1.

Après rupture de la liaison entre les parties hautes 1ah, 1bh, 1ch et 1dh, des parois latérales 1a, 1b, 1c, 1d de la boite 1, lesdites parties hautes se trouvent séparées par des entailles 28ab, 28bc, 28cd et 28da.

Après ouvertures des pinces et retrait de celles-ci, lesdites parties hautes sont alors rabattues vers l'intérieur de la boite, par des moyens tels que des organes pousseurs connus par l'état de l'art, de sorte à les ramener dans un plan horizontal ou sensiblement horizontal en constituant ainsi la paroi supérieure de fermeture de ladite boite. Lors de ce repliement, les parties hautes constituent des volets ou rabats qui pivotent autour des axes 11a, 11b, 11c, 11d, en créant des lignes de pliage 8a, 8b, 8c, 8d.

On comprend que les pinces servent uniquement à saisir et à ployer vers l'extérieur lesdites parties hautes qui reviennent ensuite en position verticale de départ. Leur repliement vers l'intérieur intervient donc après retrait desdites pinces, par exemple sur un autre poste de la machine.

La figure 8 est une vue en coupe de la boîte 1 et d'une partie de machine pour la mise en oeuvre du procédé selon l'invention, dans un plan parallèle à la largeur de ladite boîte 1 et passant par le centre de ladite boîte 1.

On voit, sur cette figure, les pinces 9a1/10a1 et 9c2/10c2 destinées à saisir respectivement les parties hautes des parois latérales 1a et 1c de ladite boîte 1.

On voit également, sur la figure 8, le palpeur 12, mobile selon un axe vertical par rapport audites pinces, ainsi que le détecteur 13 qui a pour fonction de détecter la position dudit palpeur 12. Le palpeur 12 peut être constitué par une plaque dont la forme et les dimensions correspondent approximativement à la forme et aux dimensions du fond 1e des boites 1. Le détecteur 13 peut être constitué par un dispositif connu en soi. Ce détecteur 13 peut être monté avec une aptitude de mouvement vertical par rapport au palpeur 12. Dans ce but, il peut être porté par un coulisseau 26 monté avec une possibilité de glissement sur une glissière verticale 27 dont l'extrémité inférieure est munie du palpeur 12 (figures 8 et 9).

On voit aussi sur la figure 8, les objets 3, 4, 5 et 7, préalablement disposés dans ladite boîte 1.

On note que les éléments situés en arrière-plan de cette coupe, tels que les pinces 9d1/10d1 et 9d2/10d2 n'ont pas été dessinés pour la clarté de la représentation.

La figure 9 est similaire à la figure 8 mais montre la boîte 1 et ladite partie de machine à une étape suivante du procédé selon l'invention.

On voit, sur la figure 9, que lesdites pinces 9a1/10a1, 9c2/10c2, ledit palpeur 12 et ledit détecteur 13 ont été déplacés vers ladite boîte 1, à l'aide de moyens non représentés tels que par exemple des vérins ou autres actionneurs associés à une transmission par courroie, chaîne, mécanisme de type bielle/manivelle ou tout autre moyen approprié, de telle manière que la partie haute 1ah de la paroi latérale 1a a été introduite entre les deux mâchoires de la pince 9a1/10a1 et que la partie haute 1 ch de la paroi latérale 1c a été introduite entre les deux mâchoires de la pince 9c2/10c2. On comprend aussi qu'un résultat similaire aurait pu être obtenu en déplaçant ladite boîte 1 vers lesdites pinces 9a1/10a1 et 9c2/10c2, et vers l'ensemble constitué par ledit palpeur 12 et ledit détecteur 13.

On voit également que, lors de ce déplacement, ledit palpeur 12 vient tout d'abord au contact de l'objet 3 dont le point le plus haut est le sommet de la pile constituée par lesdits objets, ce qui arrête le mouvement descendant dudit palpeur 12, puis que le mouvement desdites pinces 9a1/10a1 et 9c2/10c2 et dudit détecteur 13 s'est poursuivi jusqu'à ce que ledit détecteur 13 vienne au contact dudit palpeur 12 et on comprend que le système de commande qui pilote ledit déplacement a alors stoppé ce déplacement. On voit aussi que la position dudit détecteur 13 est telle que le contact entre ledit détecteur 13 et ledit palpeur 12 se produit lorsque l'extrémité basse des mâchoires desdites pinces 9a1/10a1 et 9c2/10c2 se situe à une altitude sensiblement égale à celle du point le plus haut de l'objet 3, c'est-à-dire à une altitude égale à celle du sommet de la pile d'objets préalablement disposés dans ladite boîte 1 et que ceci est vrai quelle que soit la hauteur de ladite pile d'objets.

Le repliement des parties hautes 1 ah, 1 bh, 1 ch, 1 dh, en position horizontale, vers le centre de la boite 1, peut être favorisé en prévoyant des rainages ou rainurages horizontaux au niveau des axes 11a, 11b, 11c, 11d, ces rainages ou rainurages peuvent occuper la totalité de la distance comprise entre le fond de deux entailles consécutives 28ab, 28bc, 28cd et 28da ou une partie seulement de cette distance. Ils sont obtenus par écrasement du matériau utilisé pour la fabrication de la boite, par exemple sous la pression d'un outil approprié.

On voit, par exemple sur les figures 8 et 9, que les mâchoires 9a1, 10a1, 9c2 et 10c2 possèdent chacune, en partie basse, un bord biseauté 25, ces bords biseautés étant disposés en regard l'un de l'autre (figure 8), ce qui leur permet d'écraser les parois latérales 1a et 1c dans cette zone, lors du rapprochement desdites mâchoires de la pince. On sait que cette zone correspond à la position des axes 11a, 11b, 11c, 11d, autour desquels on va ensuite faire pivoter lesdites pinces 9a1/10a1 et 9c2/10c2 et par là-même la partie haute 1ah et 1ch desdites parois latérales 1a et 1c, en facilitant la création des lignes de pliage 8a et 8c. On comprend que ces rainages ou rainurages, sont destinés à faciliter le repliement desdites parties hautes des parois latérales vers l'intérieur de ladite boîte 1. On comprend aussi que ces rainages ou rainurages peuvent être de longueur réduite, suffisante pour favoriser la création de lignes de pliage 8a, 8b, 8c, 8d, sur la totalité de la longueur des petits côtés et des grands côtés de la boîte 1, mais peuvent aussi avantageusement être réalisés sur la totalité ou sur une partie de la distance séparant les fonds des entailles 28ab, 28bc, 28cd et 28da située sur les axes 11a et 11c et autour desquels vont être repliées lesdites parties hautes 1ah et 1ch, ceci en utilisant des pinces de largeur importante.

Selon une variante d'exécution, une seule des deux mâchoires de chaque pince peut comporter un bord biseauté 25 permettant de réaliser des rainages ou rainurages dans l'une des faces des parois latérales des boîtes réalisées en carton ou autre matériau pliable.

On comprend enfin que les explications données pour les mécanismes qui apparaissent sur les figures 8 et 9 qui représentent des vues en coupe dans un plan parallèle à la largeur de ladite boîte 1 sont aussi applicables pour les mécanismes qui apparaîtraient sur d'autres vues en coupe, par exemple dans un plan parallèle à la longueur de ladite boîte 1 si on réalisait les figures correspondantes.

La figure 10 montre ladite boîte 1 avant mise en oeuvre du procédé selon l'invention. On voit sur la figure 10 les quatre parois latérales 1a, 1b, 1c et 1d de ladite boîte 1. On voit aussi les arêtes 2ab, 2bc, 2cd et 2da où se situent les liaisons entre lesdites parois latérales deux à deux.

On voit aussi que ladite boîte 1 possède une découpe 14ab, 14bc, 14cd, 14da, réalisée au niveau de l'arête verticale 2ab, 2bc, 2cd, 2da où se situe la liaison entre lesdites parois latérales 1a et 1b, 1 1b et 1c, 1c et 1d, 1d et 1a. Cette découpe a été réalisée sur une hauteur réduite, par exemple sur une hauteur de l'ordre de quelques millimètres, depuis le haut de la boîte.

On comprend qu'une telle découpe de hauteur réduite est destinée à faciliter la mise en oeuvre du procédé selon l'invention au sens où elle constitue une amorce de rupture à partir de laquelle la rupture de la liaison entre lesdites parois latérales de la boîte 1, par exemple entre les parois latérales 1a et 1b, va pouvoir facilement se propager jusqu'au niveau du sommet de la pile d'objets préalablement disposés dans ladite boîte 1, lors du repliement des parties hautes 1ah et 1bh des parois latérales 1a et 1b de ladite boîte, dans le cadre de la mise en oeuvre du procédé objet de l'invention, tel que décrit par exemple dans les explications données pour la figure 7.

On voit de même les découpes 14bc, 14cd et 14da et on comprend que celles-ci jouent le même rôle pour la rupture des liaisons entre, respectivement, les parois latérales 1a et 1b, 1c et 1d, et 1d et 1a.

On sait aussi que, pour la mise en oeuvre complète du procédé selon l'invention, permettant d'obtenir une boîte fermée, tel que décrit par exemple dans les explications données pour la figure 5, la hauteur de chacune desdites parties hautes 1 ah, 1 bh, 1 ch et 1dh doit être au moins égale à la demi-largeur de ladite boîte 1, et que, par conséquent, lesdites découpes 14ab, 14bc, 14cd et 14da peuvent avoir une hauteur au plus égale à la demi-largeur de ladite boîte 1, de sorte que, dans ces conditions, le point bas desdites découpes sera toujours situé au-dessus ou éventuellement au même niveau que le sommet de la pile d'objets préalablement logés dans ladite boite 1.

La figure 11 montre ladite boîte 1 après mise en oeuvre des premières étapes du procédé selon l'invention. On sait, au travers des explications données pour la figure 5, que la boîte 1 pourra être maintenue fermée après mise en oeuvre dudit procédé en prévoyant un moyen pour maintenir dans le plan horizontal lesdites parties hautes 1ah et 1ch après repliement desdites parties hautes vers l'intérieur de ladite boîte 1.

On voit, sur la figure 11, lesdites parties hautes 1 bh et 1 dh, déjà repliées vers l'intérieur de ladite boîte 1, dans le plan horizontal. On voit également lesdites parties hautes 1ah et 1ch, non encore repliées et on voit sur la face interne de la partie haute 1ch un cordon de colle 15, déposé à proximité de l'arête supérieure haute de ladite partie haute 1ch. On comprend par conséquent que ledit cordon de colle 15 sera mis au contact de la face externe de la partie haute 1ah si l'on replie ladite partie haute 1ah vers l'intérieur de la boîte 1, dans le plan horizontal, avant de replier également ladite partie haute 1 ch vers l'intérieur de ladite boîte 1, dans le plan horizontal. On comprend donc que ledit cordon de colle 15 va permettre de lier lesdites parties hautes 1ah et 1ch entre elles après repliement et, par là-même, de les maintenir, ainsi que lesdites parties hautes 1bh et 1dh, dans le plan horizontal, procurant ainsi un moyen pour maintenir ladite boîte 1 fermée.

On voit, sur la figure 12, lesdites parties hautes 1bh et 1dh, déjà repliées vers l'intérieur de ladite boîte 1, dans le plan horizontal. On voit également lesdites parties hautes 1 ah et 1 ch, non encore repliées et on voit sur la face interne de la partie haute 1 ch un cordon de colle 15, déposé à proximité de l'arête supérieure haute de ladite partie haute 1ch. On voit aussi sur la face interne de la partie haute 1ah deux cordons de colle 16 et 17, déposés à proximité de l'arête supérieure haute de ladite partie haute 1 ah. Et on voit également un cordon de colle 18, déposé sur la face externe de ladite partie haute 1dh repliée ainsi qu'un cordon de colle 19, déposé sur la face externe de ladite partie haute 1 bh repliée.

On comprend par conséquent que, si l'on replie tout d'abord ladite partie haute 1ah vers l'intérieur de la boîte 1, dans le plan horizontal, lesdits cordons de colle 16 et 18 vont permettre de lier lesdites parties hautes 1ah et 1dh entre elles et lesdits cordons de colle 17 et 19 vont permettre de lier lesdites parties hautes 1 ah et 1 bh entre elles et, par là-même, de les maintenir dans le plan horizontal et que si l'on replie ensuite ladite partie haute 1ch vers l'intérieur de ladite boîte 1, dans le plan horizontal, ledit cordon de colle 15 va permettre de lier lesdites parties hautes 1ah et 1ch entre elles et, par là-même, de les maintenir, ainsi que lesdites parties hautes 1 bh et 1dh, dans le plan horizontal.

On comprend donc que ces différents cordons de colle 15, 16, 17, 18 et 19 procurent des moyens pour maintenir fermée ladite boîte 1, de façon fiable et hermétique, quelle que soit la hauteur desdites parties hautes 1ah, 1bh, 1ch et 1dh, comprise entre la demi-largeur et la largeur de ladite boîte 1.

La figure 13 montre ladite boîte 1 après les premières étapes du procédé selon l'invention.

On voit sur la figure 13 que la partie haute 1 dh, et également la partie haute 1 bh qui n'est plus visible sur cette figure, ont été repliées vers l'intérieur de la boîte 1, dans le plan horizontal. On comprend que ledit repliement a été réalisé au niveau du sommet de la pile d'articles préalablement disposés dans ladite boîte 1.

On voit aussi, sur la figure 13, les cordons de colle 15, 16, 17, 18 et 19. On voit que ledit cordon de colle 15 est déposé sur la partie haute 1ch, que lesdits cordons de colle 16 et 17 sont déposés sur la partie haute 1 ah et on sait, grâce à la figure 12, que ledit cordon de colle 18 est déposé sur la partie haute repliée 1dh et que ledit cordon de colle 19 est déposé sur la partie haute repliée 1 bh.

On voit également sur la figure 13 un système d'encollage constitué d'un réservoir de colle 20, de buses d'encollage 21, 22 et 23 et d'un tuyau 24 qui relie lesdites buses d'encollage audit réservoir.

On comprend que lesdites buses d'encollage peuvent être munies chacun d'un dispositif, non représenté sur la figure 13, leur permettant de projeter de la colle lorsque le système de commande dudit système d'encollage en donne l'ordre.

On voit aussi que lesdits cordons de colle 15, 16, 17, 18 et 19 sont tous parallèles entre eux, et on comprend donc qu'il est aisé de réaliser la dépose desdits cordons de colle en déplaçant ladite boîte 1 sous ledit système d'encollage selon la direction D parallèle auxdits cordons de colle et en ordonnant, grâce audit système de commande, la projection de la colle pour chacune desdites buses d'encollage 21, 22 et 23 au moment opportun pour que lesdits cordons de colle soient déposés sur lesdites parties hautes 1ah, 1 bh, 1ch et 1dh à l'endroit souhaité.

De la description qui précède, on retient encore que la machine selon l'invention comporte des moyens permettant, d'une part, d'exercer une force dirigée vers l'extérieur sur la partie haute (1ah, 1 bh, 1ch, 1dh) d'au moins deux parois latérales opposées (1a, 1c ou 1b, 1d) d'une boîte 1 réalisée dans un matériau pliable tel que carton ou autre et constituée d'un fond 1e et de quatre parois latérales (1a, 1b, 1c, 1d) se raccordant entre elles et formant des angles de 90°, de sorte à rompre les liaisons entre lesdites parties hautes, et, d'autre part, de replier ensuite toutes les parties hautes (1ah, 1bh, 1ch, 1dh) vers l'intérieur de la boîte pour les ramener dans un plan sensiblement horizontal. Cette machine permet ainsi d'adapter la hauteur du volume utile de la boîte à la hauteur de l'ensemble d'objets ou de la pile d'objets (3, 4, 5, 6, 7) logés dans ladite boîte.

Selon l'invention, lesdits moyens sont constitués par un outillage comprenant au moins deux pinces (9a1/10a1, 9a2/10a2, 9b1/10b1, 9b2/10b2, 9c1/10c1, 9c2/10c2, 9d1/10d1, 9d2/10d2) comportant, chacune, au moins deux mâchoires verticales assujetties, d'une part, à une première motorisation permettant de les rapprocher l'une de l'autre pour pouvoir saisir, par une action de pincement, la partie haute d'au moins deux parois latérales de la boîte, et d'autre part, à une deuxième motorisation permettant d'appliquer une force (Fa, Fb, Fc, Fd) dirigée vers l'extérieur, sur lesdites parties hautes desdites deux parois latérales, de sorte à rompre les liaisons entre ces dernières.

Selon un mode d'exécution avantageux, l'outillage comprend au moins quatre pinces (9a1/10a1, 9a2/10a2, 9b1/10b1, 9b2/10b2, 9c1/10c1, 9c2/10c2, 9d1/10d1, 9d2/10d2) disposées chacune sur les côtés d'un quadrilatère pour permettre de ployer les parties hautes des parois latérales de la boîte 1, vers l'extérieur de celle-ci.

De manière préférée, l'outillage comprend deux pinces disposées sur chaque côté dudit quadrilatère, ces deux pinces étant disposées à distance l'une de l'autre, et positionnées pour pouvoir saisir les parties hautes des parois latérales de la boîte 1, à proximité des arêtes verticales de ladite boîte. Un exemple de réalisation d'un tel agencement est illustré sur la figure 7 qui montre que l'ensemble de pincement est constitué de huit pinces 9a1/10a1, 9a2/10a2, 9b1/10b1, 9b2/10b2, 9c1/10c1, 9c2/10c2, 9d1/10d1, 9d2/10d2.

Afin de ne pas allonger et compliquer inutilement la description et les dessins, on ne décrit pas les actionneurs des vérins ou autre dispositif assurant le rapprochement ou l'éloignement des mâchoires des pinces 9a1/10a1, 9a2/10a2, 9b1/10b1, 9b2/10b2, 9c1/10c1, 9c2/10c2, 9d1/10d1, 9d2/10d2, ni les automates programmables, ni la motorisation, ni les dispositifs de détection et de transmission assurant le bon fonctionnement des outils (pinces) de la machine, ces différents appareillages n'entrant pas dans le cadre de l'invention et étant bien connus des hommes de l'art.

La machine pour le calage et le confinement d'objets à l'intérieur d'une boîte 1 réalisée dans un matériau pliable, par exemple en carton et composée d'un fond 1e de forme carrée ou rectangulaire, ou approximativement carrée ou rectangulaire, et de quatre parois latérales 1a, 1b, 1c, 1d, comporte, selon l'invention, un outillage permettant d'adapter la hauteur du volume utile de la boîte à la hauteur de la pile d'objets 3, 4, 5, 6 et 7, logés dans celle-ci et d'assurer la fermeture de ladite boîte, et des moyens permettant de déplacer cet outillage de sorte à le positionner au-dessus de la boîte 1, ou des moyens permettant de déplacer ladite boîte 1 pour la positionner au-dessous dudit outillage, lequel comprend au moins deux pinces 9a1/10a1, 9a2/10a2, 9b1/10b1, 9b2/10b2, 9c1/10c1, 9c2/10c2, 9d1/10d1, 9d2/10d2, comportant, chacune, deux mâchoires verticales, lesdites pinces étant assujetties, d'une part, à une première motorisation permettant de rapprocher lesdites mâchoires l'une de l'autre pour pouvoir saisir, par une action de pincement, la partie haute d'au moins deux parois latérales de la boîte, et d'autre part, à une deuxième motorisation leur permettant d'appliquer une force Fa, Fb, Fc, Fd dirigée vers l'extérieur, sur lesdites deux parties hautes 1 ah, 1 bh, 1 ch, 1 dh, de sorte à rompre les liaisons entre lesdites parties hautes.

Selon une autre disposition caractéristique, la machine comprend au moins quatre pinces 9a1/10a1, 9a2/10a2, 9b1/10b1, 9b2/10b2, 9c1/10c1, 9c2/10c2, 9d1/10d1, 9d2/10d2 disposées chacune sur l'un des côtés d'un quadrilatère, pour permettre de saisir et de ployer les parties hautes des quatre parois latérales de la boîte vers l'extérieur de celle-ci.

De préférence, ledit outillage comprend deux pinces disposées sur chacun des quatre côtés du quadrilatère, ces deux pinces étant disposées à distance l'une de l'autre et positionnées pour saisir les parties hautes des parois latérales de la boîte 1, à proximité des angles formés par la jonction desdites parois latérales.

On souligne que les pinces pourraient aussi avoir des mâchoires comportant une longueur de pincement correspondant à la distance comprise entre le fond de deux entailles successives 28ab, 28bc, 28cd, 28da.

De manière avantageuse, le bord inférieur d'au moins l'une des mâchoires des pinces et, de préférence, le bord inférieur de chaque mâchoire 9a1, 9a2, 9b1, 9b2, 9c1, 9c2, 9d1, 9d2, 10a1, 10a2, 10b1, 10b2, 10c1, 10c2, 10d1, 10d2 de chacune desdites pinces 9a1/10a1, 9a2/10a2, 9b1/10b1, 9b2/10b2, 9c1/10c1, 9c2/10c2, 9d1/10d1, 9d2/10d2, présente un biseau 25 orienté en direction de l'autre mâchoire, de sorte à réaliser un écrasement du matériau dans lequel est exécutée la boîte, aux emplacements comprimés par ces bords biseautés, les rainages ou rainurages résultant de cet écrasement constituant des lignes de pliage ou des amorces de lignes de pliage favorisant le repliement des parties hautes des parois latérales vers l'intérieur.

D'autre part, la machine comporte un palpeur 12 et un détecteur 13 mobiles verticalement et l'un par rapport à l'autre, la forme et les dimensions générales de ce palpeur 12 correspondant sensiblement à la forme et aux dimensions du fond 1e de la boîte 1 de sorte à pouvoir se déplacer verticalement entre les parois verticales de la boite, le détecteur 13 étant relié à l'automate pilotant les déplacements ainsi que la fermeture et l'ouverture des pinces.

## Revendications

1. Procédé pour réduire la hauteur d'une boîte (1) réalisée dans un matériau pliable, composée d'un fond (1e) et d'au moins quatre parois latérales (1a, 1b, 1c et 1d), assemblées entre elles à angle droit en formant des arêtes, jusqu'au niveau du sommet de la pile d'objets (3, 4, 5, 6 et 7) préalablement disposés dans ladite boîte, sans enlèvement d'une partie de matière de ladite boîte, ni utilisation d'un quelconque outil coupant, mais en repliant vers le centre de ladite boîte les parties hautes desdites parois latérales, **caractérisé en ce que** :
- on rompt les liaisons entre lesdites parois latérales (1a, 1b, 1c et 1d) le long de la partie supérieure des arêtes verticales (2ab, 2bc, 2cd et 2da) de ladite boîte (1), depuis le haut desdites parois verticales de la boîte jusqu'au niveau du sommet de ladite pile d'objets (3, 4, 5, 6 et 7) préalablement disposés dans cette dernière, en exerçant un effort (Fa, Fb, Fc et Fd) dirigé vers l'extérieur de ladite boîte (1), sur la partie haute (1ah, 1bh, 1ch et 1dh), située au-dessus du niveau du sommet de ladite pile d'objets, d'au moins deux desdites parois latérales ;
- on replie simultanément, vers l'extérieur de ladite boîte (1), lesdites parties hautes (1ah, 1bh, 1ch et 1dh) sur lesquelles on exerce ledit effort (Fa, Fb, Fc et Fd) ;
- on replie ensuite toutes les parties hautes (1ah, 1bh, 1ch et 1dh) desdites parois latérales (1a, 1b, 1c et 1d) vers l'intérieur de ladite boîte (1) pour les ramener dans un plan sensiblement horizontal.

2. Procédé selon la revendication 1, **caractérisé en ce qu'**un effort (Fa, Fb, Fc, Fd) dirigé vers l'extérieur de ladite boîte, est exercé sur les parties hautes (1 ah, 1 bh, 1 ch, 1dh) situées au-dessus de la pile d'objets de l'ensemble des quatre parois latérales de la boîte.

3. Procédé selon la revendication 1, **caractérisé en ce que**, après repliement de toutes lesdites parties hautes (1ah, 1bh, 1ch et 1dh), dans un plan sensiblement horizontal, celles-ci obturent complètement l'ouverture de ladite boîte (1), et **en ce que** on maintient lesdites parties hautes dans ledit plan horizontal, par exemple par collage, ou par cerclage, ou par apposition de ruban adhésif, ou enveloppage par un film plastique ou par une feuille de papier, ce qui a pour effet de maintenir fermée ladite boîte.

4. Procédé selon l'une quelconque des revendications 1 à 3, **caractérisé en ce que**, pour exercer ledit effort (Fa, Fb, Fc et Fd) sur lesdites parois latérales (1a, 1b, 1c et 1d) et replier les parties hautes (1ah, 1bh, 1ch et 1dh) desdites parois latérales vers l'extérieur de ladite boîte (1), on saisit lesdites parois latérales dans une zone située entre le haut de ladite boîte et le niveau du sommet de ladite pile d'objets (3, 4, 5, 6 et 7) à l'aide de pinces (9a1/10a1, 9a2/10a2, 9b1/10b1, 9b2/10b2, 9c1/10c1, 9c2/10c2, 9d1/10d1 et 9d2/10d2) comportant, chacune, au moins deux mâchoires, susceptibles d'être rapprochées ou éloignées l'une de l'autre, l'une de ces mâchoires (9a1, 9a2, 9b1, 9b2, 9c1, 9c2, 9d1, 9d2) agissant sur la face externe de la paroi, l'autre (10a1, 10a2, 10b1, 10b2, 10c1, 10c2, 10d1, 10d2) agissant sur la face interne de la paroi, puis on fait pivoter, en direction de l'extérieur de ladite boîte (1), chacune desdites pinces et donc chacune desdites parties hautes, autour d'un axe de rotation (11a, 11b, 11c et 11d) sensiblement situé sur lesdites parois latérales et au niveau du sommet de ladite pile d'objets.

5. Procédé selon la revendication 4, **caractérisé en ce que** l'on saisit les parties hautes des parois latérales, au moyen de pinces disposées à proximité des arêtes verticales de la boîte (1).

6. Procédé selon l'une quelconque des revendications 1 à 5, **caractérisé en ce que**, pour saisir lesdites parois latérales (1a, 1b, 1c et 1d) à l'aide desdites pinces (9a1/10a1, 9a2/10a2, 9b1/10b1, 9b2/10b2, 9c1/10c1, 9c2/10c2, 9d1/10d1 et 9d2/10d2), on déplace au préalable ladite boîte (1) vers l'ensemble desdites pinces, ou on déplace l'ensemble desdites pinces vers ladite boîte, d'un mouvement perpendiculaire au fond (1e) de ladite boîte, et **en ce que** le mouvement correspondant est stoppé lorsqu'on détecte, au moyen d'un dispositif de détection comprenant, par exemple, un palpeur (12) et un détecteur (13), un mouvement relatif entre lesdites pinces et ledit palpeur (12).

7. Procédé suivant la revendication 6, **caractérisé en ce que** l'on utilise pour la détection du sommet de la pile d'objets logés dans la boîte (1), un palpeur (12) dont la forme et les dimensions générales correspondent à la forme et aux dimensions du fond (1e) de ladite boîte (1).

8. Procédé selon l'une quelconque des revendications 1 à 7, **caractérisé en ce que**, avant de replier les parties hautes (1ah, 1bh, 1ch et 1dh) desdites parois latérales (1a, 1b, 1c et 1d) vers l'intérieur de ladite boîte (1), on réalise un rainage (également appelé rainurage) au niveau de l'axe de rotation (11a, 11b, 11c et 11d) autour duquel doit s'effectuer le repliement, situé sur lesdites parois latérales et au niveau du sommet de ladite pile d'objets (3, 4, 5, 6 et 7).

9. Procédé suivant l'une quelconque des revendications 1 à 7, **caractérisé en ce que** avant d'appliquer un effort dirigé vers l'extérieur de la boîte (1) sur la partie haute (1ah, 1bh, 1ch, 1dh) située au-dessus du niveau du sommet de la pile d'objets logés dans ladite boîte (1), on réalise un rainage ou rainurage (11a, 11b, 11c, 11d) dans lesdites parois latérales (1a, 1b, 1c, 1d) à une hauteur correspondant au niveau de la pile d'objets (3, 4, 5, 6, 7) logés dans la boîte (1), au moyen de l'extrémité inférieure des mâchoires des pinces dont l'une au moins comporte un bord biseauté (25) orienté en direction de l'autre desdites mâchoires.

10. Procédé selon l'une quelconque des revendications 1 à 9, **caractérisé en ce que** la boîte (1) utilisée, possède des découpes (14ab, 14bc, 14cd et 14da) de hauteur réduite, réalisées depuis le haut de ladite boîte, au niveau des arêtes verticales (2ab, 2bc, 2cd et 2da) où sont situées les liaisons entre lesdites parois latérales (1a, 1b, 1c et 1d).

11. Procédé selon l'une quelconque des revendications 1 à 10, **caractérisé en ce que**, on dépose un cordon de colle (15) sur au moins l'une des faces d'au moins l'une desdites parties hautes (1ah, 1 bh, 1ch et 1dh), puis on replie lesdites parties hautes de telle manière que ledit cordon de colle solidarise au moins deux desdites parties hautes entre elles et maintienne l'ensemble desdites parties hautes dans un plan sensiblement horizontal.

12. Procédé selon l'une quelconque des revendications 1 à 11, **caractérisé en ce que**, on dépose un cordon de colle (15) sur la face interne d'au moins l'une desdites parties hautes ainsi qu'un ou plusieurs cordons de colle (16, 17, 18 et 19) sur la face interne et/ou externe d'au moins une autre desdites parties hautes et on replie tout d'abord lesdites parties hautes non encollées (1bh et 1 dh) puis on replie successivement lesdites parties hautes préalablement encollées (1ah puis 1ch) de telle manière que lesdits cordons de colle (15, 16, 17, 18 et 19) ne viennent pas au contact desdits objets (3, 4, 5, 6 et 7) mais solidarisent plusieurs desdites parties hautes entre elles et maintiennent l'ensemble desdites parties hautes dans un plan sensiblement horizontal.

13. Procédé selon l'une des revendications 11 ou 12, **caractérisé en ce que** lesdits cordons de colle (15, 16, 17, 18 et 19) sont parallèles entre eux et que le dépôt desdits cordons de colle est obtenu par projection de colle issue d'un réservoir de colle (20) à l'aide de buses d'encollage fixes (21, 22 et 23), lors du déplacement de ladite boîte (1) dans une direction (D) parallèle auxdits cordons de colle.

14. Machine pour le calage et le confinement d'objets à l'intérieur d'une boîte (1) réalisée dans un matériau pliable, par exemple en carton et composée d'un fond (1e) de forme carrée ou rectangulaire, ou approximativement carrée ou rectangulaire, et de quatre parois latérales (1a, 1b, 1c, 1d), assemblées entre elles à angle droit en formant des arêtes, cette machine comportant un outillage permettant d'adapter la hauteur du volume utile de la boîte à la hauteur de la pile d'objets (3, 4, 5, 6, 7) logés dans celle-ci et d'assurer la fermeture de ladite boîte, et des moyens permettant de déplacer cet outillage de sorte à le positionner au-dessus de la boîte (1 ou des moyens permettant de déplacer ladite boîte (1) pour la positionner au-dessous dudit outillage, **caractérisée en ce que** cet outillage comprend d'une part, des organes de préhension (9a1/10a1, 9a2/10a2, 9b1/10b1, 9b2/10b2, 9c1/10c1, 9c2/10c2, 9d1/10d1 et 9d2/10d2) permettant de saisir la partie haute d'au moins deux parois latérales de la boîte, et d'appliquer une force (Fa, Fb, Fc, Fd) dirigée vers l'extérieur, sur lesdites deux parties hautes (1ah, 1bh, 1ch, 1dh) de sorte à rompre les liaisons entre lesdites parties hautes, et à assurer le basculement vers l'extérieur desdites parties hautes séparées et, d'autre part, des organes pousseurs permettant de rabattre les parties hautes séparées des parois latérales, en direction du centre de la boîte.

15. Machine suivant la revendication 14, **caractérisée en ce que** les organes de préhension sont constituées par des pinces (9a1/10a1, 9a2/10a2, 9b1/10b1, 9b2/10b2, 9c1/10c1, 9c2/10c2, 9d1/10d1 et 9d2/10d2) comportant deux mâchoires verticales, lesdites pinces étant assujetties, d'une part, à une première motorisation permettant de rapprocher lesdites mâchoires l'une de l'autre pour pouvoir saisir, par une action de pincement, la partie haute d'au moins deux parois latérales de la boîte, et d'autre part, à une deuxième motorisation leur permettant d'appliquer une force (Fa, Fb, Fc, Fd) dirigée vers l'extérieur, sur lesdites deux parties hautes (1ah, 1 bh, 1ch, 1dh) de sorte à rompre les liaisons entre lesdites parties hautes.

16. Machine selon la revendication 15, **caractérisée en ce que** ledit outillage comprend au moins quatre pinces (9a1/10a1, 9a2/10a2, 9b1/10b1, 9b2/10b2, 9c1/10c1, 9c2/10c2, 9d1/10d1, 9d2/10d2) disposées chacune sur l'un des côtés d'un quadrilatère, pour permettre de saisir et de ployer les parties hautes des quatre parois latérales de la boîte vers l'extérieur de celle-ci.

17. Machine suivant l'une des revendications 15 ou 16, **caractérisée en ce que** l'outillage comprend deux pinces disposées sur chacun des quatre côtés du quadrilatère, ces deux pinces étant disposées à distance l'une de l'autre et positionnées pour saisir les parties hautes des parois latérales de la boîte (1), à proximité des angles formés par la jonction desdites parois latérales.

18. Machine selon l'une des revendications 15 ou 16, **caractérisée en ce que** le bord inférieur d'au moins l'une des mâchoires des pinces et, de préférence, le bord inférieur de chaque mâchoire (9a1, 9a2, 9b1, 9b2, 9c1, 9c2, 9d1, 9d2, 10a1, 10a2, 10b1, 10b2, 10c1, 10c2, 10d1, 10d2) de chacune desdites pinces (9a1/10a1, 9a2/10a2, 9b1/10b1, 9b2/10b2, 9c1/10c1, 9c2/10c2, 9d1/10d1, 9d2/10d2), présente un biseau (25) orienté en direction de l'autre mâchoire, de sorte à réaliser un écrasement du matériau dans lequel est exécutée la boîte, aux emplacements comprimés par ces bords biseautés, les rainages ou rainurages résultant de cet écrasement constituant des lignes de pliage ou des amorces de lignes de pliage favorisant le repliement des parties hautes des parois latérales vers l'intérieur.

19. Machine suivant l'une quelconque des revendications 14 à 18, **caractérisée en ce qu'**elle comporte un palpeur (12) et un détecteur (13), mobiles verticalement et l'un par rapport à l'autre, la forme et les dimensions générales de ce palpeur (12) correspondant sensiblement à la forme et aux dimensions du fond (1e) de la boîte (1) de sorte à pouvoir se déplacer verticalement entre les parois verticales de la boite, le détecteur (13) étant relié à l'automate pilotant les déplacements ainsi que la fermeture et l'ouverture des pinces.

## Patentansprüche

1. Verfahren zur Reduzierung der Höhe einer aus einem faltbaren Material gefertigten Kiste (1), die aus einem Boden (le) und mindestens vier Seitenwänden (1a, 1b, 1c und 1d) besteht, welche in einem rechten Wickel zusammengesetzt sind, indem ohne Entfernung eines Materialteils der Kiste oder Verwerdung eines Schneidewerkzeugs, sondern durch Falten der hohen Teile der Seitenwände in Richtung der Mitte der Kiste Kanten bis zum Niveau des obersten Punkts des zuvor in der Kiste angeordneten Stapels an Gegenständen (3, 4, 5, 6 und 7) gebildet sind, **dadurch gekennzeichnet, dass**:
- die Verbindungen zwischen den Seitenwänden (1a, 1b, 1c und 1d) entlang des oberen Teils der vertikalen Kanten (2ab, 2bc, 2cd und 2da) der Kiste (1) von der Oberseite der Seitenwände der Kiste bis zum Niveau des obersten Punkts des zuvor in letzterer angeordneten Stapels an Gegenständen (3, 4, 5, 6 und 7) durchbrochen werden, indem auf den oberen Teil (1ah, 1bh, 1ch und 1dh) von mindestens zwei der Seitenwände, der sich oberhalb des Niveaus des obersten Punkts des Stapels an Gegenständen befindet, eine Kraft (Fa, Fb, Fc und Fd) ausgeübt wird, die in Richtung der Außenseite der Kiste (1) gerichtet ist;
- die hohen Teile (1ah, 1bh, 1ch und 1dh), auf welche die Kraft (Fa, Fb, Fc und Fd) ausgeübt wird, gleichzeitig in Richtung der Außenseite der Kiste (1) gefaltet werden;
- anschließend alle hohen Teile (1ah, 1bh, 1ch und 1dh) der Seitenwände (1a, 1b, 1c und 1d) in Richtung der Innenseite der Kiste (1) gefaltet werden, um sie auf eine im Wesentlichen horizontale Ebene zu bringen.

2. Verfahren nach Anspruch 1, **dadurch gekennzeichnet, dass** eine Kraft (Fa, Fb, Fc, Fd), die in Richtung der Außenseite der Kiste gerichtet ist, auf die hohen Teile (1ah, 1bh, 1ch, 1dh) aller vier Seitenwände der Kiste ausgeübt wird, die sich oberhalb des Stapels an Gegenständen befinden.

3. Verfahren nach Anspruch 1, **dadurch gekennzeichnet, dass**, nach dem Falten aller hohen Teile (1ah, 1bh, 1ch und 1dh) in einer im Wesentlichen horizontalen Ebene, diese die Öffnung der Kiste (1) vollständig verschließen, und dass die oberen Teile in der horizontalen Ebene gehalten werden, zum Beispiel durch Klebe, oder durch Bandsicherung oder durch Anbringen von Klebeband, oder durch Umwicklung mit einer Kunststofffolie oder einem Papierbogen, wodurch die Kiste geschlossen gehalten wird.

4. Verfahren nach einem der Ansprüche 1 bis 3, **dadurch gekennzeichnet, dass**, um die Kraft (Fa, Fb, Fc und Fd) auf die Seitenwände (1a, 1b, 1c und 1d) auszuüben und die hohen Teile (1ah, 1bh, 1ch und 1dh) der Seitenwände in Richtung der Außenseite der Kiste (1) zu falten, die Seitenwände in einem Bereich gegriffen werden, der sich zwischen der Oberseite der Kiste und dem Niveau des höchsten Punkts des Stapels an Gegenständen (3, 4, 5, 6 und 7) befindet, mit der Hilfe von Zangen (9a1/10a1, 9a2/10a2, 9b1/10b1, 9b2/10b2, 9c1/10c1, 9c2/10c2, 9d1/10d1 und 9d2/10d2), die jeweils mindestens zwei Klemmen umfassen, die in Richtung zueinander oder weg voreinander bewegt werden können, wobei eine der Klemmen (9a1, 9a2, 9b1, 9b2, 9c1, 9c2, 9d1, 9d2) auf die Außenfläche der Wand wirkt, die andere (10a1, 10a2, 10b1, 10b2, 10c1, 10c2, 10dg1, 10d2) auf die Innenfläche der Wand wirkt, und dann jede der Zangen und damit jeder der hohen Teile in Richtung der Außenseite der Kiste (1) um eine Drehachse (11a, 11b, 11c und 11d), die sich im Wesentlichen auf den Seitenwänden und auf dem Niveau des höchsten Punkts des Stapels an Gegenständen befindet, gedreht wird.

5. Verfahren nach Anspruch 4, **dadurch gekennzeichnet, dass** die hohen Teile der Seitenwände mit Hilfe von Zangen, die in der Nähe der vertikalen Kanten der Kiste (1) angeordnet sind, gegriffen werden.

6. Verfahren nach einem der Ansprüche 1 bis 5, **dadurch gekennzeichnet, dass**, um die Seitenwände (1a, 1b, 1c und 1d) mit Hilfe der Zangen (9a1/10a1, 9a2/10a2, 9b1/10b1, 9b2/10b2, 9c1/10c1, 9c2/10c2, 9d1/10d1 und 9d2/10d2) zu greifen, vorher anhand einer Bewegung senkrecht zum Boden (1e) der Kiste die Kiste (1) in Richtung aller Zangen verschoben wird oder alle Zangen in Richtung der Kiste verschoben werden, und dass die entsprechende Bewegung gestoppt wird, wenn mit Hilfe einer Erfassungsvorrichtung, die zum Beispiel einen Sensor (12) und einen Detektor (13) umfasst, eine relative Bewegung zwischen den Zangen und dem Sensor (12) erfasst wird.

7. Verfahren nach Anspruch 6, **dadurch gekennzeichnet, dass** für die Erfassung des höchsten Punkts des sich in der Kiste (1) befindenden Stapels an Gegenständen ein Sensor (12) verwendet wird, dessen Form und allgemeine Abmessungen der Form und den Abmessungen des Bodens (1e) der Kiste (1) entsprechen.

8. Verfahren nach einem der Ansprüche 1 bis 7, **dadurch gekennzeichnet, dass** vor dem Falten der hohen Teile (1ah, 1bh, 1ch und 1dh) der Seitenwände (1a, 1b, 1c und 1d) in Richtung der Innenseite der Kiste (1) eine Rille (auch als Knick bezeichnet) auf dem Niveau der Drehachse (11a, 11b, 11c und 11d) bereitgestellt wird, um die zu falten ist, die sich auf den Seitenwänden und auf dem Niveau des höchsten Punkts des Stapels an Gegenständen (3, 4, 5, 6 und 7) befindet.

9. Verfahren nach einem der Ansprüche 1 bis 7, **dadurch gekennzeichnet, dass** vor dem Ausüben einer Kraft, die in Richtung der Außenseite der Kiste (1) gerichtet ist, auf den hohen Teil (1ah, 1bh, 1ch, 1dh), der sich oberhalb des Niveaus des höchsten Punkts des sich in der Kiste (1) befindenden Stapels an Gegenständen befindet, eine Rille oder ein Knick, (11a, 11b, 11c, 11d) in den Seitenwänden (1a, 1b, 1c, 1d) auf einer Höhe entsprechend dem Niveau des sich in der Kiste (1) befindenden Stapels an Gegenständen (3, 4, 5, 6, 7) mittels des unteren Endes der Klemmen der Zange, von denen mindestens eine davon einen abgeschrägte Rand umfasst (25), der in Richtung der anderen von den Klemmen ausgerichtet ist, bereitgestellt wird.

10. Verfahren nach einem der Ansprüche 1 bis 9, **dadurch gekennzeichnet, dass** die verwendete Kiste (1) Zuschnitte (14ab, 14bc, 14cd und 14da) von reduzierter Höhe aufweist, erzeugt von der Oberseite der Kiste auf dem Niveau der vertikalen Kanten (2ab, 2bc, 2cd und 2da), wo sich die Verbindungen zwischen den Seitenwänden (1a, 1b, 1c und 1d) befinden.

11. Verfahren nach einem der Ansprüche 1 bis 10, **dadurch gekennzeichnet, dass** ein Klebstoffstrang (15) auf mindestens einer der Flächen von mindestens einem der hohen Teile (1ah, 1bh, 1ch und 1dh) angeordnet wird und dann die hohen Teile auf solche Weise gefaltet werden, dass der Klebstoffstrang mindestens zwei der hohen Teile verbindet und alle hohen Teile auf einer im Wesentlichen horizontalen Ebene hält.

12. Verfahren nach einem der Ansprüche 1 bis 11, **dadurch gekennzeichnet, dass** ein Klebstoffstrang (15) auf der Innenfläche von mindestens einem der hohen Teile sowie einer oder mehrere Klebstoffstränge (16, 17, 18 und 19) auf der Innenfläche und/oder Außenfläche von mindestens einem anderen der hohen Teile angebracht sind und zuerst die nicht beklebten hohen Teile (1bh und 1dh) gefaltet werden, dann nacheinander die zuvor beklebten hohen Teile (1ah, dann 1ch) auf solche Weise gefaltet werden, dass die Klebstoffstränge (15, 16, 17, 18 und 19) nicht in Kontakt mit den Gegenständen (3, 4, 5, 6 und 7) kommen, sondern mehrere der hohen Teile verbinden und alle hohen Teile in einer im Wesentlichen horizontalen Ebene halten.

13. Verfahren nach einem der Ansprüche 11 oder 12, **dadurch gekennzeichnet, dass** die Klebstoffstränge (15, 16, 17, 18 und 19) zueinander parallel sind und dass die Ablagerung der Klebstoffstränge durch Spritzen von aus einem Klebstoffbehälter (20) ausgegebenen Klebstoff mit Hilfe von festen Klebstoffdüsen (21, 22 und 23) bei der Verschiebung der Kiste (1) in eine Richtung (D) parallel zu den Klebstoffsträngen erhalten wird.

14. Maschine zur Verkeilung und zum Einschluss von Gegenständen im Inneren einer aus einem faltbaren Material gefertigten Kiste (1), zum Beispiel aus Karton, und aus einem quadratischen oder rechteckigen oder annähernd quadratischen oder rechteckigen Boden (1e) und vier Seitenwänden (1a, 1b, 1c, 1d) bestehend, die in einem rechten Winkel zusammengesetzt sind, indem sie Kanten bilden, wobei diese Maschine ein Werkzeug umfasst, das die Anpassung der Höhe des Nutzvolumens der Kiste an die Höhe des sich darin befindenden Stapels an Gegenständen (3, 4, 5, 6, 7) und den sicheren Verschluss der Kiste ermöglicht, sowie Mittel, welche die Verschiebung dieses Werkzeugs auf solche Weise ermöglichen, dass es über der Kiste (1) positioniert wird, oder Mittel, die die Verschiebung der Kiste (1) ermöglichten, um sie unterhalb des Werkzeugs zu positionieren, **dadurch gekennzeichnet, dass** das Werkzeug einerseits Greifelemente (9a1/10a1, 9a2/10a2, 9b1/10b1, 9b2/10b2, 9c1/10c1, 9c2/10c2, 9d1/10d1 und 9d2/10d2) umfasst, die ermöglichen, den hohen Teil von mindestens zwei Seitenwänden der Kiste zu ergreifen und eine Kraft (Fa, Fb, Fc, Fd), die in Richtung der Außenseite gerichtet ist, auf die zwei hohen Teile (1ah, 1bh, 1ch, 1dh) auszuüben, um die Verbindungen zwischen den hohen Teilen zu brechen, und um das Kippen in Richtung der Außenseite der getrennten hohen Teile sicherzustellen, und andererseits Schubelemente, die ermöglichten, die getrennten hohen Teile der Seitenwände in die Richtung der Mitte der Kiste umzuklappen.

15. Maschine nach Anspruch 14, **dadurch gekennzeichnet, dass** die Greifelemente aus Zangen (9a1/10a1, 9a2/10a2, 9b1/10b1, 9b2/10b2, 9c1/10c1, 9c2/10c2, 9d1/10d1 und 9d2/10d2) bestehen, die zwei vertikale Klemmen umfassen, wobei die Zangen einerseits an einem ersten Motor angebracht sind, der die Annäherung der Klemmen aneinander ermöglicht, um durch eine Kneifhandlung den hohen Teil von mindestens zwei Seitenwänden der Kiste greifen zu können, und andererseits an einem zweiten Motor, der ihnen ermöglicht, eine in Richtung der Außenseite gerichtete Kraft (Fa, Fb, Fc, Fd) auf die zwei hohen Teile (1ah, 1bh, 1ch, 1dh) auszuüben, um die Verbindungen zwischen den hohen Teilen zu brechen.

16. Maschine nach Anspruch 15, **dadurch gekennzeichnet, dass** das Werkzeug mindestens vier Zangen (9a1/10a1, 9a2/10a2, 9b1/10b1, 9b2/10b2, 9c1/10c1, 9c2/10c2, 9d1/10d1, 9d2/10d2) umfasst, die jeweils auf einer der Seiten eines Vierecks angeordnet sind, um zu ermöglichten, die hohen Teile der vier Seitenwände der Kiste zu greifen und in Richtung der Außenseite davon zu biegen.

17. Maschine nach einem der Ansprüche 15 oder 16, **dadurch gekennzeichnet, dass** das Werkzeug zwei Zangen umfasst, die auf jeder der vier Seiten des Vierecks angeordnet sind, wobei diese zwei Zangen in einem Abstand zueinander angeordnet und positioniert sind, um die hohen Teile der Seitenwände der Kiste (1) in der Nähe der durch die Verbindung der Seitenwände gebildeten Wickel zu greifen.

18. Maschine nach einem der Ansprüche 15 oder 16, **dadurch gekennzeichnet, dass** der untere Rand von mindestens einer der Klemmen der Zangen und vorzugsweise der untere Rand jeder Klemme (9a1, 9a2, 9b1, 9b2, 9c1, 9c2, 9d1, 9d2, 10a1, 10a2, 10b1, 10b2, 10c1, 10c2, 10d1, 10d2) von jeder dieser Zangen (9a1/10a1, 9a2/10a2, 9b1/10b1, 9b2/10b2, 9c1/10c1, 9c2/10c2, 9d1/10d1, 9d2/10d2) eine Abschrägung (25) aufweist, die in Richtung der anderen Klemme ausgerichtet ist, um ein Zerdrücken des Materials zu erzeugen, aus dem die Kiste hergestellt ist, an durch die abgeschrägten Ränder komprimierten Stellen, wobei die Rillen oder Knicke, die sich durch dieses Zerdrücken ergeben, Faltlinien oder Ansätze von Faltlinien bildern, welche die Faltung der hohen Teile der Seitenwände in Richtung des Inneren begünstigen.

19. Maschine nach einem der Ansprüche 14 bis 18, **dadurch gekennzeichnet, dass** sie einen Sensor (12) und einen Detektor (13) umfasst, die vertikal und in Bezug zueinander beweglich sind, wobei die Form und die allegemeinen Abmessungen des Sensors (12) im Wesentlichen der Form und den Abmessungen des Bodens (1e) der Kiste (1) entsprechen, um sich vertikal zwischen den Seitenwänden der Kiste verschieben zu können, wobei der Detektor (13) mit der Steuerung verbunden ist, welche die Verschiebungen sowie das Schließen und öffnen der Zangen steuert.

## Claims

1. Method to reduce the height of a box (1) made of a foldable material, composed of a base (1e) and at least four side walls (1a, 1b, 1c, and 1d) inter-connected at a right angle by forming ridges, up to the top of the stack of objects (3, 4, 5, 6, and 7) previously placed into said box, without removal of a part of the material of said box nor utilization of any cutting tool whatsoever, but by folding towards the center of said box the upper sections of said side walls, **characterized in that**:
- the connections between said side walls (1a, 1b, 1c, and 1d) are broken along the upper portion of the vertical ridges (2ab, 2bc, 2cd, and 2da) of said box (1) from the top of said vertical walls of the box to the level of the top of said stack of objects (3, 4, 5, 6, and 7) previously placed inside the latter, by exerting a force (Fa, Fb, Fc, and Fd) directed towards the exterior of said box (1), on the upper portion (1 ah, 1 bh, 1 ch, and 1 dh) situated above the level of the top of said stack of objects, of at least two of said side walls;
- simultaneously are folded, towards the exterior of said box (1) said upper sections (1ah, 1bh, 1ch, and 1dh) on which said force (Fa, Fb, Fc, and Fd) is exerted;
- then all upper sections (1ah, 1bh, 1ch, and 1dh) of said side walls (1a, 1b, 1c, and 1d) are folded towards the interior of said box (1) to bring them back into an essentially horizontal plane.

2. Method according to claim 1, **characterized in that** a force (Fa, Fb, Fc, Fd) directed towards the exterior of said box, is exerted on the upper sections (1ah, 1 bh, 1 ch, 1 dh) situated above the stack of objects, of the assembly of the four side walls of the box.

3. Method according to claim 1, **characterized in that**, after folding of all said upper sections (1ah, 1 bh, 1ch, and 1dh) into an essentially horizontal plane, these obturate completely the opening of said box (1) and **in that** said upper sections are kept in said horizontal plane for example by gluing, or strapping or application of adhesive tape, or wrapping in plastic film or a sheep of paper, whereby said box is kept closed.

4. Method according to any of claims 1 to 3, **characterized in that**, in order to exert said force (Fa, Fb, Fc, and Fd) on said side walls (1a, 1b, 1c, and 1d) and to fold back the upper sections (1ah, 1 bh, 1 ch, and 1 dh) of said side walls towards the exterior of said box (1), said side walls are seized in an area situated between the top of said box and the top of said stack of objects (3, 4, 5, 6, and 7) by using clamps (9a1/10a1, 9a2/10a2, 9b1/10b1, 9b2/10b2, 9c1/10c1, 9c2/10c2, 9d1/10d1, and 9d2/10d2) each featuring at least two jaws capable of being brought closer together or being moved further apart from each other, one of these jaws (9a1, 9a2, 9b1, 9b2, 9c1, 9c2, 9d1, 9d2) acting on the outside face of the wall, the other one (10a1, 10a2, 10b1, 10b2, 10c1, 10c2, 10d1, 10d2) acting on the inside face of the wall, then each of said clamps and thus each of said upper sections are swung around, in the direction of the exterior of said box (1), around a rotational axis (11a, 11b, 11c, and 11d) essentially situated on said side walls and at the top of said stack of objects.

5. Method according to claim 4, **characterized in that** the upper sections of the side walls are seized by means of clamps positioned in proximity of the vertical ridges of the box (1).

6. Method according to any of claims 1 to 5, **characterized in that**, in order to seize said side walls (1a, 1b, 1c, and 1d) by using said clamps (9a1/10a1, 9a2/10a2, 9b1/10b1, 9b2/10b2, 9c1/10c1, 9c2/10c2, 9d1/10d1, and 9d2/10d2), said box (1) is first moved towards the assembly of said clamps, or the assembly of said clamps is moved towards said box, in a movement that is perpendicular to the base (1e) of said box, and **in that** the corresponding movement is stopped upon detection, by means of a detection device comprising, for example, a feeler (12) and a sensor (13), a relative movement between said clamps and said feeler (12).

7. Method according to claim 6, **characterized in that**, for the detection of the top of the stack of objects located in the box (1), a feeler (12) is used whose shape and general dimensions correspond to the shape and dimensions of the base 1e of said box(1).

8. Method according to any of claims 1 to 7, **characterized in that**, prior to folding the upper sections (1ah, 1 bh, 1ch, and 1dh) of said side walls (1a, 1b, 1c, and 1d) towards the interior of said box (1) a score (also called a groove) is made at the level of the rotational axis (11a, 11b, 1c, and 11d) around which the folding is to be executed, situated on said side walls and at the level of the top of said stack of objects (3, 4, 5, 6, and 7).

9. Method according to any of claims 1 to 7, **characterized in that**, before applying a force directed towards the exterior of said box (1) on the upper portion (1ah, 1bh, 1ch, 1dh) situated above the level of the top of the stack of objects located in said box (1), a score or groove (11a, 11b, 11c, 11d) is made in said side walls (1a, 1b, 1c, 1d) at a height corresponding to the level of the stack of objects (3, 4, 6, 5, 7) placed inside the box (1) by means of the lower end of the jaws of the clamps, at least one of which features a beveled edge (25) oriented in the direction of the other one of said jaws.

10. Method according to any of claims 1 to 9, **characterized in that** the box (1) used features slits (14ab, 14bc, 14cd, and 14da) of reduced height, made from the top of said box, at the vertical ridges (2ab, 2bc, 2cd, and 2da) where the connections between said side walls (1a, 1b, 1c, and 1d) are situated.

11. Method according to any of claims 1 to 10, **characterized in that** a bead of glue (15) is deposited on at least one of the faces of at least one of said upper sections (1 ah, 1bh, 1ch, and 1dh), then said upper sections are folded back so that said bead of glue makes at least two of said upper sections adhere to each other and keeps all of said upper sections in an essentially horizontal plane.

12. Method according to any of claims 1 to 11, **characterized in that** a bead of glue (15) is deposited on the inside face of at least one of said upper sections as well as one or several beads of glue (16,17,18, and 19) on the inside and/or outside of at least one more of said upper sections and said non-glued upper sections (1bh and 1dh) are folded first, then said previously glued upper sections (1ah then 1ch) are successively folded so that said beads of glue (15, 16, 17, 18, and 19) do not come into contact with said objects (3, 4, 5, 6, and 7) but ensure the adhesion of several of said upper sections to each other and keep all of said upper sections in an essentially horizontal plane.

13. Method according to one of claims 11 or 12, **characterized in that** said beads of glue (15, 16, 17, 18, and 19) are parallel to each other and that the deposition of said beads of glue is obtained by projection of glue from a glue tank (20) using fixed gluing nozzles (21, 22, and 23) during the travel of said box (1) in a direction (D) parallel to said beads of glue.

14. Machine for the cushioning and confinement of objects inside a box (1) made of foldable material, for example of carton and composed of a base (1e) of square or rectangular, or approximately square or rectangular shape, and of four side walls (1a, 1b, 1c, 1d) inter-connected at right angles forming ridges, this machine featuring tooling for adapting the height of the useful volume of the box to the height of the stack of objects (3, 4, 5, 6, 7) placed into it and for ensuring the closure of said box, and of means for moving said box (1) in order to position it under said tooling, **characterized in that** this tooling comprises, on the one hand, gripping elements (9a1/10a1, 9a2/10a2, 9b1/10b1, 9b2/10b2, 9c1/10c1, 9c2/10c2, 9d1/10d1, and 9d2/10d2) for seizing the upper portion of at least two side walls of the box, and to apply a force (Fa, Fb, Fc, Fd) directed towards the exterior, on said two upper sections (1ah, 1 bh, 1ch, 1dh) so as to break the connections between said upper sections, and to ensure the tilting towards the exterior of said separated upper sections and, on the other hand, pushing elements for folding the separated upper sections of the side walls back in the direction of the center of the box.

15. Machine according to claim 14, **characterized in that** the gripping elements are constituted by clamps (9a1/10a1, 9a2/10a2, 9b1/10b1, 9b2/10b2, 9c1/10c1, 9c2/10c2, 9d1/10d1, and 9d2/10d2) featuring two vertical jaws, said clamps being driven, on the one hand, by a first motor for bringing said jaws closer together to be able to seize, by a clamping action, the upper portion of at least two side walls of the box, and on the other hand, by a second motor for applying a force (Fa, Fb, Fc, Fd) directed towards the exterior, on said two upper sections (1ah, 1 bh, 1ch, 1dh) so as to break the connections between said upper sections.

16. Machine according to claim 15, **characterized in that** said tooling comprises at least four clamps (9a1/10a1, 9a2/10a2, 9b1/10b1, 9b2/10b2, 9c1/10c1, 9c2/10c2, 9d1/10d1, 9d2/10d2) positioned each on one of the sides of a quadrangle, for seizing and bending the upper sections of the four side walls of the box towards the exterior of it.

17. Machine according to one of claims 15 or 16, **characterized in that** the tooling comprises two clamps placed on each of the four sides of the quadrangle, these two clamps being placed at a distance from each other and positioned for seizing the upper sections of the side walls of the box (1), in proximity to the angles formed by the junction of said side walls.

18. Machine according to one of claims 15 or 16, **characterized in that** the lower edge of at least one of the jaws of the clamps and, preferably, the lower edge of each jaw (9a1, 9a2, 9b1, 9b2, 9c9, 9c2, 9d1, 9d2, 10a1, 10a2, 10b1, 10b2, 10c9, 10c2, 10d1, 10d2) of each of said clamps (9a1/10a1 , 9a2/10a2, 9b1/10b1, 9b2/10b2, 9c1/10c1, 9c2/10c2, 9d1/10d1, 9d2/10d2) presents a bevel (25) oriented in the direction of the other jaw, so as to achieve a crushing of the material the box is made of, at the places compressed by these beveled edges, the scores or grooves resulting from this crushing constituting folding lines or beginnings of folding lines facilitating the folding of the upper sections towards the inside.

19. Machine according to any of claims 14 to 18, **characterized in that** it features a feeler (12) and a sensor (13) that are vertically mobile and one in relation to the other, the shape and the general dimensions of this feeler (12) corresponding essentially to the shape and dimensions of the base (1e) of the box (1) so as to be able to travel vertically between the vertical side of the box, the sensor (13) being connected to the process controller guiding the travels as well as the closing and opening of the clamps.
